# EUROPÄISCHE PATENTSCHRIFT

(11) **EP 4 180 606 B1**
(45) Veröffentlichungstag und Bekanntmachung des Hinweises auf die Patenterteilung: **15.04.2026**
(21) Anmeldenummer: 22198963.5
(22) Anmeldetag: 30.09.2022
(51) Int. Cl.: E05D 7/04, E05D 11/00, E05D 3/18, E05D 3/06

(54) **TÜRBAND UND TÜR**
DOOR HINGE AND DOOR
PENTURE ET PORTE

(30) Priorität: 16.11.2021 DE 102021129920
(43) Veröffentlichungstag der Anmeldung: 17.05.2023
(73) Patentinhaber: Simonswerk GmbH, 33378 Rheda-Wiedenbrück (DE)
(72) Erfinder: Liermann, Nicolas, 33378 Rheda-Wiedenbrück (DE)
(74) Vertreter: Andrejewski - Honke Patent- und Rechtsanwälte Partnerschaft mbB

(56) Entgegenhaltungen:
- DE-U1- 202006 001 574
- GB-A- 1 402 487
- US-A- 2 744 284
- US-B1- 6 202 255

## Beschreibung

Die Erfindung betrifft ein Türband mit einem ersten Befestigungskörper und einem zweiten Befestigungskörper, welche gelenkig miteinander verbunden sind und in einer Schließstellung einander gegenüberliegen, wobei eine Verstelleinrichtung mit zumindest einem eine Werkzeugaufnahme aufweisenden Betätigungselement von dem ersten Befestigungskörper aufgenommen ist und wobei sich das Betätigungselement aus dem ersten Befestigungskörper heraus erstreckt und in der Schließstellung in eine Aufnahmevertiefung des zweiten Befestigungskörpers eingreift, um eine zusätzliche Sicherung des Türbandes nach Art einer Türsicherung zu bilden.

Verstellbare Türbänder sind in unterschiedlichen Ausgestaltungen bekannt. Die Erfindung bezieht sich auf Türbänder, welche verdeckt zwischen Türzarge und Türflügel angeordnet sind, wozu die Befestigungskörper in entsprechende Ausfräsungen in einer Schmalseite des Türflügels sowie einer Laibungsseite der Türzarge eingesetzt sind. Entsprechende Türbänder werden von der Simonswerk GmbH unter dem Markennamen TECTUS ^{®} vertrieben. Entsprechende Produkte sind in dem "Handbuch 2018/2019", Simonswerk GmbH, Seite 45 ff. beschrieben.

Ergänzend wird auch auf die DE 10 2015 112 640 B3 Bezug genommen, welche ein entsprechendes Türband zeigt.

Bei den für eine verdeckte Anordnung vorgesehenen Türbändern sind Verstelleinrichtungen vorgesehen, mit welchen der Türflügel bezogen auf seine Schließstellung in drei zueinander senkrechten Richtungen verstellt werden kann. Die Verstellung erfolgt durch eine Relativbewegung gegeneinander feststellbarer Komponenten des Türbandes. Bezogen auf die übliche Anordnung eines Türbandes an einer Türzarge wird zwischen einer Höhenverstellung entlang der vertikalen Richtung, eine Andruckverstellung entlang der Dickenrichtung des Türflügels sowie einer Seitenverstellung unterschieden, wobei die Seitenverstellung in einer horizontalen Richtung entlang der Breite des Türflügels verläuft.

Die beschriebenen Türbänder sind für verschiedene Gewichtsklassen erhältlich und zeichnen sich durch eine gute Stabilität und Langlebigkeit aus. Außerhalb der üblichen alltäglichen Belastungen eines Türbandes wird bei Türen häufig auch ein verbesserter Schutz gegen mutwillige Manipulationen wie beispielsweise Einbruchsversuche angestrebt. Die beispielsweise bei einem Aufhebeln wirkenden Belastungen unterscheiden sich wesentlich von dem üblichen Gebrauch und können gegebenenfalls auch zu einer Überlastung eines an sich langlebigen Türbandes führen.

Um an der Bandseite einer Tür eine verbesserte Widerstandsfähigkeit zu erreichen, sind separate Türsicherungen oder auch Sicherungszapfen bekannt, wie sie beispielsweise in dem "Handbuch 2018/2019" der Simonswerk GmbH auf den Seiten 195 bis 198 sowie auf Seite 464 beschrieben werden.

Aus der DE 298 06 594 U1 ist ein Türband in Form eines einfachen Scharniers mit einem Sicherungszapfen bekannt, wobei der Sicherungszapfen an einen Scharnierteil angeordnet ist und bei einer Schließstellung in eine Bohrung eines gegenüberliegenden Scharnierteils eingreift.

Aus der US 2,744,284 ist ein gattungsgemäßes Türband mit den Merkmalen des Oberbegriffs das Anspruchs 1 in Form eines einfachen Scharniers bekannt. Zwei einfache Bandlappen als Befestigungskörper sind durch eine bei der Tür außenliegende und sichtbare Bandrolle miteinander direkt verbunden. Bei einem der ebenen Bandlappen sind für eine Verstellung Schrauben mit ausgedehnten Anlageflächen verstellbar in Gewindebohrungen aufgenommen. Aufgrund der geringen Dicke des entsprechenden Bandlappens stehen Schraubenschäfte vor, weshalb an dem anderen Bandlappen dort Durchbrüche vorgesehen sind.

Auch aus der DE 20 2006 001 574 U1 ist ein Türband mit einer integrierten Sicherung bekannt. Das Türband ist mit einer Verstellfunktion versehen und weist fest an einem Türflügel angeschraubte Führungsglieder auf, welche zusätzlich die Funktion von Sicherungszapfen aufweisen und in einer Schließstellung mit zugeordneten Öffnungen zusammenwirken. Ein Betätiunselement für die Verstellung des Türbandes ist verdeckt angeordnet.

GB 1 402 487 A offenbart ein Türband mit einem in einer Aufnahmevertiefung in der Schließstellung eingreifenden Türsicherungselement und mit einer zumindest zwei gegeneinander bewegliche Gelenkbügel aufweisenden Gelenkanordnung.

Auch wenn die Erfindung im besonderen Maße für verdeckt angeordnete Türbänder geeignet ist, so ist sie nicht auf diese Art von Bändern beschränkt. Grundsätzlich können im Rahmen der Erfindung auch andere Ausgestaltungen von Türbändern vorgesehen sein.

Der vorliegenden Erfindung liegt die Aufgabe zugrunde, ein Türband mit einer verbesserten Funktionalität und einer weiterhin kompakten Bauweise anzugeben. Des Weiteren soll eine Tür mit einer Türzarge, einem Türflügel und zumindest einem entsprechenden Türband angegeben werden.

Gegenstand der Erfindung und Lösung der Aufgabe sind ein Türband gemäß Patentanspruch 1 sowie eine Tür gemäß Patentanspruch 7.

Erfindungsgemäß ist vorgesehen, dass die Befestigungskörper mit einer zumindest zwei gegeneinander bewegliche Gelenkbügel aufweisenden Gelenksanordnung verbunden sind.

Erfindungsgemäß wird bei einem solchen Türband dem Betätigungselement auf besonders vorteilhafte Weise eine zusätzliche Funktionalität zugeordnet, wobei das Betätigungselement nicht nur für die Betätigung der Verstelleinrichtung, sondern auch für eine zusätzliche Sicherung des Türbandes nach Art einer Türsicherung vorgesehen ist.

Durch diese doppelte Funktionalität kann zu einer besonders kompakten Bauweise beigetragen werden. Der ohnehin für das Betätigungselement an dem ersten Befestigungskörper vorgesehene Bauraum kann für zusätzliche Sicherungszwecke genutzt werden, wozu in dem zweiten Befestigungskörper an der entsprechenden Stelle lediglich eine Aufnahmevertiefung vorzusehen ist. Während bei herkömmlichen Türsicherungen Zapfen und entsprechende Aufnahmen separat zu montieren sind und grundsätzlich auch die Gefahr einer Fehlausrichtung besteht, wird im Rahmen der Erfindung die Montage erheblich vereinfacht, wobei auch die Gefahr einer Fehlausrichtung ausgeschlossen ist. Die zusätzliche, in das Türband integrierte Sicherheitsfunktionalität kann leicht durch ein entsprechend angepasstes Betätigungselement sowie die Aufnahmevertiefung realisiert werden.

Selbst wenn keine Sicherheitsfunktion gewünscht ist und sich außerhalb der erfindungsgemäßen Lehre das Betätigungselement nicht aus dem ersten Befestigungskörper heraus erstreckt, kann dennoch ohne weiteres eine dann nicht genutzte Aufnahmevertiefung an dem zweiten Befestigungskörper vorhanden sein. Wenn eine entsprechende Sicherheitsfunktionalität nicht gewünscht ist, können auch Abdeckplatten auf den Befestigungskörpern vorgesehen sein, wie diese beispielsweise auch aus der DE 10 2020 108 107 B3 bekannt sind.

Gemäß der Erfindung ist vorgesehen, dass das Betätigungselement eine Werkzeugaufnahme aufweist und vorzugsweise drehbar aufgenommen ist. Bei dem Betätigungselement kann es sich beispielsweise um eine Stellschraube, eine Stellspindel oder einen Verstellexzenter handeln.

Die Aufnahmevertiefung kann im Rahmen der Erfindung ohne Einschränkung lediglich als Vertiefung mit einem Boden oder auch als Durchgangsöffnung des zweiten Befestigungskörpers ausgeführt sein.

Um eine gute Sicherungswirkung zu erreichen, ist auch eine geeignete Eingrifftiefe des Betätigungselementes in die Aufnahmevertiefung festzulegen, wobei verschiedene Faktoren wie die Größe des Türbandes, die Breite eines in der Schließstellung zwischen den Befestigungskörpern verbleibenden Spaltes, die Stabilität des Türbandes und dergleichen zu berücksichtigen sind.

Gemäß einer bevorzugten Ausgestaltung der Erfindung beträgt die Eingrifftiefe zwischen 4 mm und 20 mm. Bei einer zu geringen Eingrifftiefe besteht die Gefahr, dass bei einer massiven Krafteinwirkung und auch einer Verformung des Türflügels und/oder der Türzarge die gewünschte Sicherungsfunktion nicht erreicht wird. Bei einer zu großen Eingrifftiefe kann dagegen die Kinematik des Türbandes beeinträchtigt sein. Dabei ist zu beachten, dass das Betätigungselement bei dem Übergang in die Schließstellung in die zugeordnete Aufnahmevertiefung einschwenken muss.

Des Weiteren ist zu beachten, dass in der Schließstellung üblicherweise kein Anschlagen des Betätigungselementes an einer Seitenwand der Aufnahmevertiefung gewünscht ist. Andererseits soll dann bei einer entsprechenden Krafteinwirkung eine formschlüssige Abstützung zwischen dem Betätigungselement und der Aufnahmevertiefung vorliegen, wobei die dabei auftretenden Verformungen idealerweise nicht zu einer bleibenden Beschädigung des Türbandes führen sollen.

Vor diesem Hintergrund ist gemäß einer bevorzugten Ausgestaltung der Erfindung vorgesehen, dass in der Schließstellung das Betätigungselement mit einem kleinsten seitlichen Abstand zwischen 0,1 mm und 5 mm zu der Seitenwand der Aufnahmevertiefung angeordnet ist. Der kleinste seitliche Abstand ist üblicherweise in der Richtung vorgesehen, in welche sich auch der Türflügel öffnet.

Erfindungsgemäß ist das Betätigungselement außermittig in der Aufnahmevertiefung angeordnet, wobei dann in einer der Öffnungsrichtung gegenüberliegenden Anschlagsrichtung ein größerer seitlicher Abstand vorgesehen ist, um insbesondere auch das Ein- und Ausschwenken des Betätigungselementes in die zugeordnete Aufnahmevertiefung zu ermöglichen. Im Rahmen der Erfindung weist das Türband zumindest ein Betätigungselement auf, welches in der Schließstellung in die zugeordnete Aufnahmevertiefung des zweiten Befestigungskörpers eingreift.

Vorzugsweise sind jedoch an dem ersten Befestigungskörper zwei oder mehr Betätigungselemente vorgesehen, wobei gattungsgemäße Türbänder häufig in Bezug auf eine horizontale Mittelebene einen symmetrischen oder in etwa symmetrischen Aufbau aufweisen. Es ergibt sich dann auch der Vorteil, dass durch zwei in einem Abstand zueinander angeordnete Betätigungselemente eine noch bessere Sicherheitsfunktion und Kraftverteilung erreicht werden.

Gemäß einer besonders bevorzugten Ausgestaltung der Erfindung ist jedoch vorgesehen, dass die Befestigungskörper für die verdeckte Anordnung in der schmalen Seite eines Türflügels sowie einer Laibungsseite einer Türzarge eingerichtet sind.

Gegenstand der Erfindung ist schließlich auch eine Tür mit einer Türzarge, einem Türflügel und zumindest einem wie zuvor beschrieben ausgeführten Türband.

Selbstverständlich sind Türflügel üblicherweise mit zumindest zwei Türbändern verbunden, wobei jedoch gegebenenfalls auch nur eines der Türbänder erfindungsgemäß ausgeführt ist. Besonders vorteilhaft ist selbstverständlich, wenn zumindest zwei Türbänder die erfindungsgemäße Ausgestaltung aufweisen. Mit den Türbändern ist der Türflügel schwenkbeweglich und mittels der Verstelleinrichtung verstellbar in der Türzarge gehalten, wobei in der Schließstellung das Betätigungselement zusammen mit der Aufnahmevertiefung eine bandseitige Türsicherung bildet.

Im Rahmen der Erfindung wird damit ohne einen zusätzlichen Montageaufwand auf besonders einfache Weise eine zusätzliche Sicherheitsfunktion bereitgestellt.

Die Erfindung wird im Folgenden anhand von exemplarischen Figuren erläutert.

Es zeigen:
- Fig. 1: ein Ausführungsbeispiel des erfindungsgemäßen Türbands in einer Öffnungsposition,
- Fig. 2: einen Längsschnitt durch einen ersten Befestigungskörper des Türbandes,
- Fig. 3: ein Horizontalschnitt durch eine Tür mit einer Türzarge, einem Türflügel und zumindest einem entsprechenden Türband.

Die Fig. 1 zeigt ein erfindungsgemäßes Türband mit einem ersten Befestigungskörper 1 und einem zweiten Befestigungskörper 2, welche gelenkig miteinander verbunden sind. Die Befestigungskörper 1, 2 sind jeweils mehrteilig ausgestaltet und ermöglichen eine Verstellung, um ein mit dem Türband an einer Türzarge 3 befestigten Türflügel 4 in bekannter Weise hinsichtlich seiner Lage einstellen zu können.

Eine Verstelleinrichtung mit einem Betätigungselement 5 ist von dem ersten Befestigungskörper 1 aufgenommen. Darüber hinaus sind weitere Verstellmechanismen bei dem dargestellten Türband vorgesehen, welche jedoch im Hinblick auf die vorliegende Erfindung von untergeordneter Bedeutung sind.

Bereits in der Fig. 1 ist zu erkennen, dass sich das Betätigungselement 5 aus dem ersten Befestigungskörper 1 heraus erstreckt. An dem zweiten Befestigungskörper ist auf der Höhe des Befestigungselementes 5 eine Aufnahmevertiefung 6 in Form einer Durchbrechung angeordnet.

Die Fig. 1 zeigt das Türband in einer Öffnungsstellung, wobei bei einer Überführung in eine Schließstellung Stirnseiten der beiden Befestigungskörper 1, 2 aufeinander zu bewegt werden, bis die beiden Befestigungskörper 1, 2 sich in der Schließstellung mit ihren Stirnseiten gegenüberliegen.

Unter Berücksichtigung der beschriebenen Kinematik wird deutlich, dass dann das gegenüber dem ersten Befestigungskörper 1 vorstehende Befestigungselement 5 in der Schließstellung in die Aufnahmevertiefung 6 des zweiten Befestigungskörpers 2 eingreift, wodurch eine zusätzliche bandseitige Sicherung erreicht wird. Wie auch weiter im Detail beschrieben, ermöglichen das Betätigungselement 5 und die zugeordnete Aufnahmevertiefung 6 eine Sicherung beispielsweise gegen ein Aufhebeln des Türflügels 4.

Aus der Fig. 1 ist zu erkennen, dass das Türband insgesamt einen kompakten Aufbau aufweist. Erfindungsgemäß kommt dabei dem Betätigungselement 5 eine doppelte Funktion zu. Einerseits erlaubt das Betätigungselement 5 eine Höheneinstellung und andererseits wird eine verbesserte Sicherheitsfunktion erreicht, ohne dass dafür gegenüber einer herkömmlichen Ausgestaltung des Türbandes zusätzlicher Raum benötigt wird.

In der Fig. 1 ist auch zu erkennen, dass das Türband bezüglich einer horizontalen Mittelebene symmetrisch ausgestaltet ist und zwei der beschriebenen Betätigungselemente 5 mit jeweils einer zugeordneten Aufnahmevertiefung 6 in dem zweiten Befestigungskörper 2 aufweist.

Die Fig. 2 zeigt einen Längsschnitt durch den ersten Befestigungskörper 1 im Bereich des Betätigungselementes 5. Zu erkennen ist, dass es sich bei dem Betätigungselement 5 in dem dargestellten Ausführungsbeispiel um eine Stellschraube handelt, welche für eine Höhenverstellung auf eine zugeordnete Keilfläche wirkt. Durch das aufeinander abgestimmte Ein- und Ausschrauben der beiden an dem ersten Befestigungsköper 1 vorgesehenen Betätigungselemente 5 kann die gewünschte Höhe des Türflügels 4 gegenüber der Türzarge 3 in einem vorgegebenen Bereich eingestellt und fixiert werden.

Durch das Ein- und Ausschrauben der Betätigungselemente 5 ändert sich in einem gewissen Maße auch die Eingrifftiefe der Befestigungselemente 5 in der zugeordneten Aufnahmevertiefung 6. Der Überstand der Befestigungselemente 5 gegenüber dem ersten Befestigungskörper 1 ist jedoch so gewählt, dass die Längenvariation bei der Höheneinstellung vernachlässigbar ist. In der Schließstellung beträgt die Eingrifftiefe der Betätigungselemente 5 in die jeweils zugeordneten Aufnahmevertiefungen 6 typischerweise zwischen 4 mm und 20 mm.

Lediglich exemplarisch ist in dem dargestellten Ausführungsbeispiel das Betätigungselement 5 als Stellschraube ausgeführt. Alternativ kommt je nach Art der Verstelleinrichtung auch eine Ausgestaltung als beispielsweise Stellspindel oder Verstellexzenter in Betracht.

Die Fig. 3 zeigt einen Horizontalschnitt durch eine Tür mit einer Türzarge 3, einem Türflügel 4 und zumindest einem Türband im Bereich des Türbandes, mit dem der Türflügel 4 schwenkbeweglich und einstellbar an der Türzarge 3 befestigt ist.

Wie bereits zuvor beschrieben, greifen die Befestigungselemente 5 in die zugeordnete Aufnahmevertiefung 6 ein. Dabei ist zu beachten, dass die Betätigungselemente 5 außermittig in der Aufnahmevertiefung 6 angeordnet sind.

Die in Fig. 3 dargestellte horizontale Ebene ist durch die Koordinaten X und Y für die Dickenrichtung des geschlossenen Türflügels 4 bzw. die Richtung einer Breite des geschlossenen Türflügels 4 charakterisiert. Es ist zu erkennen, dass die Betätigungselemente 5 jeweils außermittig angeordnet sind, um einerseits einen möglichst geringen Abstand zu angrenzenden Seitenwänden der Aufnahmevertiefung 6 und andererseits auch ein Ein- und Ausschenken zu ermöglichen.

Aus der Fig. 3 ist zu erkennen, dass die Befestigungskörper 1, 2 verdeckt in der Schmalseite des Türflügels 4 sowie einer Laibungsseite der Türzarge 3 eingesetzt sind.

Gemäß der Erfindung und wie in Fig. 1 dargestellt, sind die Befestigungskörper 1, 2 mit einer zumindest zwei gegeneinander bewegliche Gelenkbügel 8a, 8b aufweisenden Gelenkanordnung 9 verbunden**.**

## Patentansprüche

1. Türband mit einem ersten Befestigungskörper (1) und einem zweiten Befestigungskörper (2), welche gelenkig miteinander verbunden sind und in einer Schließstellung einander gegenüberliegen, wobei eine Verstelleinrichtung mit zumindest einem eine Werkzeugaufnahme aufweisenden Betätigungselement (5) von dem ersten Befestigungskörper (1) aufgenommen ist und wobei sich das Betätigungselement (5) aus dem ersten Befestigungskörper (1) heraus erstreckt und in der Schießstellung in eine Aufnahmevertiefung (6) des zweiten Befestigungskörpers (2) eingreift, um eine zusätzliche Sicherung des Türbandes nach Art einer Türsicherung zu bilden, **dadurch gekennzeichnet, dass** die Befestigungskörper (1, 2) mit einer zumindest zwei gegeneinander bewegliche Gelenkbügel (8a, 8b) aufweisenden Gelenkanordnung (9) verbunden sind und dass das Betätigungselement (5) in der Schließstellung außermittig in der Aufnahmevertiefung (6) angeordnet ist.

2. Türband nach Anspruch 1, **dadurch gekennzeichnet, dass** das Betätigungselement (5) drehbar aufgenommen ist.

3. Türband nach Anspruch 1 oder 2, **dadurch gekennzeichnet, dass** in der Schließstellung eine Eingreiftiefe des Betätigungselementes (5) in die Aufnahmevertiefung (6) zwischen 4 mm und 20 mm beträgt.

4. Türband nach einem der Ansprüche 1 bis 3, **dadurch gekennzeichnet, dass** als Betätigungselement (5) eine Element ausgewählt aus der Gruppe Stellschraube, Stellspindel und Verstellexzenter vorgesehen ist.

5. Türband nach einem der Ansprüche 1 bis 4, **dadurch gekennzeichnet, dass** in der Schießstellung das Betätigungselement (5) mit einem kleinsten seitlichen Abstand zwischen 0,1mm und 5mm zu einer Seitenwand der Aufnahmevertiefung (6) angeordnet ist.

6. Türband nach einem der Ansprüche 1 bis 5, **dadurch gekennzeichnet, dass** die Befestigungskörper (1, 2) für die verdeckte Anordnung in der Schmalseite eines Türflügels (4) sowie einer Laibungsseite einer Türzarge (3) einrichtbar
sind.

7. Tür mit einer Türzarge (3), einem Türflügel (4) und zumindest einem Türband nach einem der Ansprüche 1 bis 6, mit welchem der Türflügel (4) schwenkbeweglich und mittels der Verstelleinrichtung verstellbar an der Türzarge (3) gehalten ist, wobei in der Schließstellung das Betätigungselement (5) zusammen mit der Aufnahmevertiefung (6) eine bandseitige Türsicherung bildet.

## Claims

1. A door hinge with a first fastening body (1) and a second fastening body (2), which are connected to one another in an articulated manner and which lie opposite one another in a closed position, wherein an adjusting device with at least one actuating element (5) having a tool receptacle is received by the first fastening body (1) and wherein the actuating element (5) extends out of the first fastening body (1) and, in the closed position, engages with a receiving depression (6) of the second fastening body (2) in order to form an additional security for the door hinge in the manner of a door security device, **characterized in that** the fastening bodies (1, 2) are connected to a joint arrangement (9) having at least two joint brackets (8a, 8b), which can be moved relative to one another and that the actuating element (5) is arranged eccentrically in the receiving depression (6) in the closed position.

2. The door hinge according to claim 1, **characterized in that** the actuating element (5) is received in a rotatable manner.

3. The door hinge according to claim 1 or 2, **characterized in that** an engagement depth of the actuating element (5) with the receiving depression (6) is between 4 mm and 20 mm in the closed position.

4. The door hinge according to one of claims 1 to 3, **characterized in that** an element selected from the group of adjusting screw, adjusting spindle and adjusting eccentric is provided as actuating element (5).

5. The door hinge according to one of claims 1 to 4, **characterized in that** the actuating element (5) is arranged with a smallest lateral distance of between 0.1 mm and 5 mm from a side wall of the receiving depression (6) in the closed position.

6. The door hinge according to one of claims 1 to 5, **characterized in that** the fastening bodies (1, 2) can be configured for the concealed arrangement in the narrow side of a door wing (4) as well as a soffit side of a door frame (3).

7. A door with a door frame (3), a door wing (4) and at least one door hinge according to one of claims 1 to 6, by means of which the door wing (4) is held on the door frame (3) in a pivotably movable manner and in an adjustable manner by means of the adjusting device, wherein the actuating element (5) together with the receiving depression (6) forms a hinge-side door security device in the closed position.

## Revendications

1. Paumelle de porte, dotée d'un premier organe de fixation (1) et d'un deuxième organe de fixation (2), lesquels sont assemblés l'un avec l'autre de manière articulée et dans une position de fermeture, sont placés au vis-à-vis l'un de l'autre, un dispositif d'ajustage, doté d'au moins un élément d'actionnement (5) comportant un logement d'outil étant réceptionné par le premier organe de fixation (1) et l'élément d'actionnement (5) s'étendant hors du premier organe de fixation (1) et dans la position de fermeture, s'engageant dans un renfoncement de logement (6) du deuxième organe de fixation (2), pour constituer une sécurisation additionnelle de la paumelle de porte, à la manière d'un dispositif de sécurité pour porte, **caractérisée en ce que** l'organe de fixation (1, 2) est assemblé avec un ensemble articulé (9) comportant au moins deux étiers articulés (8a, 8b), déplaçables l'un vers l'autre et **en ce que** dans la position de fermeture, l'élément d'actionnement (5) est placé de manière excentrée dans le renfoncement de logement (6).

2. Paumelle de porte selon la revendication 1, **caractérisée en ce que** l'élément d'actionnement (5) est réceptionné de manière rotative.

3. Paumelle de porte selon la revendication 1 ou 2, **caractérisée en ce que** dans la position de fermeture, une profondeur d'engagement de l'élément d'actionnement (5) dans le renfoncement de logement (6) est comprise entre 4 mm et 20 mm.

4. Paumelle de porte selon l'une quelconque des revendications 1 à 3, **caractérisée en ce qu'**en tant qu'élément d'actionnement (5) est prévu un élément sélectionné dans le groupe vis de réglage, tige de réglage et excentrique de réglage.

5. Paumelle de porte selon l'une quelconque des revendications 1 à 4, **caractérisée en ce que** dans la position de fermeture, l'élément d'actionnement (5) est placé avec un écart latéral le plus petit possible, compris entre 0,1 mm et 5 mm par rapport à une paroi latérale du renfoncement de logement (6).

6. Paumelle de porte selon l'une quelconque des revendications 1 à 5, **caractérisée en ce que** l'organe de fixation (1, 2) est configurable pour un montage caché dans le côté étroit d'un vantail (4) de porte, ainsi que d'un côté embrasure d'un chambranle (3) de porte.

7. Porte, dotée d'un chambranle (3) de porte, d'un vantail (4) de porte et d'au moins une paumelle de porte selon l'une quelconque des revendications 1 à 6, à l'aide de laquelle le vantail (4) de porte est maintenu de manière susceptible de pivoter et de manière ajustable au niveau du chambranle (3) de porte à l'aide du dispositif d'ajustage, dans la position de fermeture, l'élément d'actionnement (5) constituant, conjointement avec le renfoncement de logement (6) un dispositif de sécurité pour porte du côté paumelle.
